# EUROPÄISCHE PATENTSCHRIFT

(11) **EP 2 582 463 B1**
(45) Veröffentlichungstag und Bekanntmachung des Hinweises auf die Patenterteilung: **04.09.2013**
(21) Anmeldenummer: 11743178.3
(22) Anmeldetag: 17.06.2011
(51) Int. Cl.: B03C 3/76, B03C 3/08

(54) **ELEKTROFILTER ZUM REINIGEN STAUBBELADENER ABGASE**
ELECTROSTATIC PRECIPITATOR FOR CLEANING DUST-LADEN EXHAUST GASES
ÉLECTROFILTRE POUR NETTOYER DES EFFLUENTS GAZEUX CHARGÉS DE POUSSIÈRE

(30) Priorität: 18.06.2010 AT 38610 U
(43) Veröffentlichungstag der Anmeldung: 24.04.2013
(73) Patentinhaber: Scheuch GmbH, 4971 Aurolzmünster (AT)
(72) Erfinder: SATTLECKER, Josef, A-5252 Aspach (AT); STEINER, Dominik, A-4892 Fornach (AT)
(74) Vertreter: Sonn & Partner Patentanwälte
(86) Internationale Anmeldenummer: PCT/AT2011/000270
(87) Internationale Veröffentlichungsnummer: WO 2011/156830

(56) Entgegenhaltungen:
- EP-A1- 0 584 881
- DE-A1- 1 557 121
- DE-A1- 2 055 626
- DE-A1- 2 839 542
- DE-C- 438 498
- DE-C- 447 137
- DE-U1- 8 031 177
- GB-A- 1 578 378
- GB-A- 2 047 576
- US-A- 1 981 455
- US-A- 3 920 085
- US-A- 4 769 049

## Beschreibung

Die Erfindung betrifft einen Elektrofilter zum Reinigen staubbeladener Abgase mit mehreren in einem Gehäuse angeordneten Reihen geerdeter Niederschlagselektroden und zwischen den Reihen der Niederschlagselektroden angeordneten, unter negativer Hochspannung stehenden, Sprühelektroden, nach dem Oberbegriff des Anspruchs 1.

Abgase, welche mit Staub und/oder Aerosol beladen sind, welche meist aus Verbrennungsprozessen stammen, werden häufig mit Elektrofiltern gereinigt. In Elektrofiltern werden die Staubpartikel durch die unter einer negativen Hochspannung stehenden Sprühelektroden zum überwiegenden Anteil negativ ionisiert. Die negativ geladenen Staubteilchen wandern an die positiv geladenen oder geerdeten Niederschlagselektroden und lagern sich dort im Laufe der Zeit in Form einer Staubschicht ab. Sowohl die Sprühelektroden, an welchen sich ebenfalls Staubschichten bilden, als auch die Niederschlagselektroden, werden periodisch, beispielsweise durch Klopfen, abgereinigt und der abfallende Staub beispielsweise in einem Staubsammeltrichter gesammelt und in entsprechenden Behältern der weiteren Entsorgung oder Wiederverwertung zugeführt.

Die Abreinigung der Niederschlagselektroden erfolgt meist durch periodische mechanische Schläge mithilfe entsprechender Abklopforgane, insbesondere Hämmern oder Stößeln. Dabei werden die einzelnen Niederschlagselektroden oder mehrere Niederschlagselektroden zusammengefasst über einen sogenannten Purzelhammer, der an einen entsprechenden Amboss schlägt, abgereinigt. Die entstehende Beschleunigung löst die anhaftenden Staubschichten ab.

Die DE 447 137 offenbart eine Schüttelvorrichtung für Elektroden elektrischer Gasreinigungsanlagen, mit welcher Sprüh- und Niederschlagselektroden eines Elektrofilters zur Entfernung des an den Elektroden anhaftenden Staubes in Erschütterung gebracht werden. Die Schüttelvorrichtung weist einen unter Federwirkung stehenden Hebel auf, mit welchem eine Schüttelwelle in Drehschwingung versetzt wird.

Eine Klopfeinrichtung für einen Elektrofilter ist beispielsweise aus der DE 1 112 499, der DE 1 865 538 U oder der DE 101 24 871 C1 bekannt. Aus der DE 43 22 162 C1 ist ein Elektrofilter mit einem speziellen Antrieb einer horizontal angeordneten Hammerwelle bekannt geworden. Die DE 28 39 542 A1 beschreibt ein Elektrofilter mit einer mechanisch betätigbaren Klopfeinrichtung, wobei die Klopfelemente durch Scheibenisolatoren voneinander isoliert sind.

Seltener erfolgt die Abreinigung der Niederschlagselektroden von Elektrofiltern durch Schwingungsanregung, Ausklinkvorrichtungen, Vibratoren, mittels Bürsten oder Druckluft. Derartige Systeme sind beispielsweise aus der DE 38 37 439 A1, der DE 103 00 549 A1 oder der DE 197 28 369 A1 bekannt.

Neben den einer stärkeren Verschmutzung ausgesetzten Niederschlagselektroden legen sich auch an den Sprühelektroden entsprechende Staubschichten ab, weshalb auch die Sprühelektroden in entsprechenden zeitlichen Abständen abgereinigt werden müssen. Da die Sprühelektroden auf einer entsprechenden negativen Hochspannung liegen, müssen zwangsweise die Komponenten der Abreinigungseinrichtung für die Sprühelektroden entsprechend vom Erdpotential isoliert werden. Zu diesem Zweck wird bei Klopfabreinigungssystemen die getrennt von der Niederschlagselektroden-Klopfeinrichtung angeordnete Antriebsvorrichtung der Sprühelektroden-Klopfeinrichtung über einen Dreh- oder Durchführungsisolator in der Wellenzuführung isoliert. Der Drehisolator ist nach Möglichkeit außerhalb des Gasstromes angeordnet und teilweise mit Spülluft beaufschlagt um Verschmutzungen und daraus resultierende Überschläge bis hin zu einer Zerstörung zu vermeiden.

Nachteilig bei bekannten Elektrofiltern mit Niederschlagselektroden- und Sprühelektrodenabreinigungsvorrichtungen ist der hohe Aufwand, welcher durch die getrennten Antriebsvorrichtungen für die beiden Elektrodensysteme und der Aufwand für die Isolierung der Abreinigungseinrichtung für die Sprühelektroden entsteht.

Darüberhinaus erhöhen die notwendigen Komponenten für die Abreinigung der Niederschlagselektroden und Sprühelektroden die Gesamtbaugröße des Elektrofilters. Dieser Nachteil wird dadurch noch weiters verstärkt, dass die Antriebsvorrichtung für die Niederschlagselektroden-Klopfeinrichtung entsprechend weit entfernt von der Antriebsvorrichtung für die Sprühelektroden-Klopfeinrichtung angeordnet wird, um etwaige Überschläge zwischen den auf unterschiedlichen Potentialen befindlichen Systemen sicher zu vermeiden.

Die Aufgabe der vorliegenden Erfindung besteht daher in der Schaffung eines oben genannten Elektrofilters mit Abreinigungseinrichtungen für die Niederschlags- und Sprühelektroden, welches möglichst einfach, kostengünstig und platzsparend aufgebaut ist und eine effiziente Abreinigung der Niederschlagselektroden und Sprühelektroden zulässt.

Nachteile bekannter Elektrofilter und deren Abreinigungsverfahren sollen vermieden oder zumindest reduziert werden.

Die erfindungsgemäße Aufgabe wird durch ein oben genanntes Elektrofilter gelöst, bei dem die Antriebsvorrichtung der Niederschlagselektroden-Klopfeinrichtung über zumindest einen isolierten Mitnehmer mit dem zumindest einen Abklopforgan der Sprühelektroden-Klopfeinrichtung gekoppelt ist. Erfindungsgemäß wird also die Niederschlagselektroden-Klopfeinrichtung mit der Sprühelektroden-Klopfeinrichtung gekoppelt, sodass nur für die Niederschlagselektroden-Klopfeinrichtung eine entsprechende Antriebsvorrichtung erforderlich ist. Die Konstruktion der Kopplung der Antriebsvorrichtung der Niederschlagselektroden-Klopfeinrichtung mit dem zumindest einen Abklopforgan der Sprühelektroden-Klopfeinrichtung über zumindest einen isolierten Mitnehmer ist relativ einfach zu realisieren und weist die für den Betrieb erforderliche Sicherheit und Robustheit auf. Wird die Antriebsvorrichtung der Niederschlagselektroden-Klopfeinrichtung betätigt um die entsprechenden Abklopforgane, insbesondere Hämmer, gegen die Niederschlagselektroden wirken zu lassen, können über den isolierten Mitnehmer die Abklopforgane für die Sprühelektroden betätigt werden, sodass auch diese auf die Sprühelektroden wirken und dadurch der Staubbelag abgeschleudert wird. Die Antriebsvorrichtung für die Sprühelektroden-Klopfeinrichtung kann entfallen, da die Betätigung der Abklopforgane, insbesondere Hämmer, der Sprühelektroden-Klopfeinrichtung indirekt durch die Antriebsvorrichtung der Niederschlagselektroden-Klopfeinrichtung erfolgt. Somit können die entsprechenden Komponenten, welche für den Antrieb der Abklopforgane der Sprühelektroden-Klopfeinrichtung erforderlich wären, entfallen und müssen auch keine Maßnahmen für deren elektrische Isolation gegen Erde vorgenommen werden. Damit können Kosten und Platzbedarf eingespart werden.

Üblicherweise umfasst die Antriebsvorrichtung der Niederschlagselektroden-Klopfeinrichtung eine mit einem Antriebsmotor und einem zugehörigen Getriebe verbundene Antriebswelle. An dieser Antriebswelle ist das zumindest eine Abklopforgan der Niederschlagselektroden-Klopfeinrichtung angeordnet. Eine entsprechende Steuerung schaltet den Antriebsmotor zu gewissen Zeitpunkten ein, sodass das zumindest eine Abklopforgan zu diesen Zeiten betätigt und die Niederschlagselektroden dadurch abgereinigt werden.

Bei dieser Konstruktion ist es von Vorteil, wenn jeder isolierte Mitnehmer ebenfalls an der Antriebswelle der Niederschlagselektroden-Klopfeinrichtung angeordnet ist und durch die Bewegung der Antriebswelle der Niederschlagselektroden-Klopfeinrichtung mitnehmbar ist und über den Mitnehmer das zumindest eine Abklopforgan der Sprühelektroden-Klopfeinrichtung betätigbar ist. Wird also die Antriebswelle der Niederschlagselektroden-Klopfeinrichtung betätigt, wird auch jeder daran angeordnete isolierte Mitnehmer betätigt und wirkt so auf das jeweilige Abklopforgan für die Sprühelektroden. Somit erfolgt eine Betätigung der Abklopforgane der Sprühelektroden-Klopfeinrichtung immer dann automatisch, wenn die Niederschlagselektroden-Klopfeinrichtung betätigt wird. Eine eigene Antriebsvorrichtung für die Sprühelektroden-Klopfeinrichtung ist nicht erforderlich und somit auch nicht deren elektrische Isolation.

Vorteilhafterweise ist an der Antriebswelle der Niederschlagselektroden-Klopfeinrichtung ein Positionsgeber angeordnet, sodass die Antriebswelle und jeder daran angeordnete Mitnehmer nach Beendigung eines Abreinigungsvorgangs in eine definierte Ausgangsstellung bringbar ist. Nach dem Abreinigungsvorgang wird also eine vorgegebene Position der Antriebswelle erzielt. Insbesondere ist es von Vorteil, wenn jeder Mitnehmer im Wesentlichen senkrecht nach unten weist, wenn er nicht benötigt wird, sodass der Mitnehmer eine möglichst kleine Angriffsfläche für Staub bietet und keine Dauerisolationsfunktion übernehmen muss. Abgesehen von der unerwünschten Verschmutzung des Mitnehmers, könnte die isolierende Wirkung des Mitnehmers durch daran anhaftenden Staub unterbunden werden, wodurch es im Abreinigungsfall zu Überschlägen kommen könnte.

Gemäß einem weiteren Merkmal der Erfindung ist am freien Ende jedes Mitnehmers eine Mitnahmevorrichtung, beispielsweise eine drehbar gelagerte Rolle angeordnet, welche beim Kontakt mit dem zumindest einem Abklopforgan der Sprühelektroden-Klopfeinrichtung in Drehung versetzbar ist. Durch das Vorsehen einer solchen Mitnahmevorrichtung werden Reibungen zwischen dem isolierten Mitnehmer und dem Abklopforgan der Sprühelektroden-Klopfeinrichtung vermindert. Die Mitnahmevorrichtung, insbesondere die drehbar gelagerte Rolle rollt somit am Abklopforgan der Sprühelektroden-Klopfeinrichtung ab und betätigt dieses ohne Beeinträchtigung oder Zerstörung durch Reibung zu bewirken.

Vorteilhaferweise sind mehrere Niederschlagselektroden, beispielsweise über eine Verbindungsschiene miteinander verbunden, wobei an dem Verbund mehrerer Niederschlagselektroden für jedes Abklopforgan der Niederschlagselektroden-Klopfeinrichtung ein Amboss angeordnet ist. Durch Klopfen des Abklopforgans auf den Amboss wird somit der gesamte Verbund der Niederschlagselektroden mit einem entsprechenden Impuls versehen, sodass der Staubbelag des gesamten Verbunds der Niederschlagselektroden von diesen abgeschleudert wird. Durch die Zusammenfassung mehrerer Niederschlagselektroden kann die Klopfeinrichtung entsprechend klein und platzsparend ausgeführt werden. Dies ist insbesondere für kleinere Elektrofilter von Vorteil.

Ebenso können mehrere Sprühelektroden über zumindest einen Rahmen und mehrere Sprühelektroden-Rahmen allenfalls über zumindest eine Verbindungsschiene miteinander verbunden sein, wobei an zumindest einem Sprühelektroden-Rahmen oder zumindest einer Verbindungsschiene für jedes Abklopforgan der Sprühelektroden-Klopfeinrichtung ein Amboss angeordnet ist. Auch hier kann mit einem Schlag jedes Abklopforgans auf einen zugehörigen Amboss gleich ein Verbund an Sprühelektroden abgeklopft werden.

Eine platzsparende Ausführungsvariante kann dadurch erzielt werden, dass jeder Sprühelektroden-Rahmen im Bereich der Sprühelektroden-Klopfeinrichtung eine entsprechende Einbuchtung aufweist. Die Abklopforgane für die Sprühelektroden sind somit neben der Einbuchtung des Sprühelektroden-Rahmens angeordnet, sodass die Außenabmessungen eines erfindungsgemäß gestalteten Elektrofilters nicht wesentlich von den Abmessungen eines Elektrofilters ohne Abreinigungsvorrichtung abweichen.

Dabei ist es von Vorteil, wenn die Sprühelektroden-Klopfeinrichtung im unteren Bereich des Sprühelektroden-Rahmens angeordnet ist und der Sprühelektroden-Rahmen in diesem unteren Bereich zusammenlaufend ausgebildet ist. Ohne das Gehäuse eines derartigen Elektrofilters verändern zu müssen, findet die Klopfeinrichtung für die Sprühelektroden neben dem zusammenlaufend ausgebildeten unteren Bereich des Sprühelektroden-Rahmens Platz.

Die vorliegende Erfindung wird anhand der beigefügten Zeichnungen näher erläutert.

Darin zeigen:
Fig. 1 eine schematische Ansicht eines Elektrofilters;
Fig. 2 eine schematische Ausführungsform der Inneneinbauten eines erfindungsgemäßen Elektrofilters;
Fig. 3 eine Detailansicht einer Ausführungsform der Kopplung zwischen dem Antrieb der Niederschlagselektroden-Klopfeinrichtung und der Sprühelektroden-Klopfeinrichtung in vergrößertem Maßstab; und
Fig. 4 einen Rahmen zur Zusammenfassung mehrerer Sprühelektroden in schematischer Ansicht.

Fig. 1 zeigt ein Elektrofilter 1, zum Reinigen staubbeladener Abgase A, welche von einer Seite des Elektrofilters 1 zugeführt werden. Üblicherweise befinden sich die Komponenten des Elektrofilters 1 in einem Gehäuse G. Das Elektrofilter 1 besteht aus Reihen von Niederschlagselektroden 2, welche üblicherweise plattenförmig ausgebildet sind. Zwischen den Reihen der Niederschlagselektroden 2 sind Sprühelektroden 3 angeordnet, welche auf einem negativen Hochspannungspotential liegen. Den Niederschlagselektroden 2 und den Sprühelektroden 3 sind entsprechende Klopfeinrichtungen 4, 5 zugeordnet. Die Klopfeinrichtungen für die Niederschlagselektroden und Sprühelektroden beinhalten entsprechende Abklopforgane 6 und 7, welche an entsprechende Ambosse 8 und 9 der Niederschlagselektroden 2 bzw. Sprühelektroden 3 klopfen und ein Abschleudern des anhaftenden Staubbelags bewirken.

Die Ansteuerung der Abklopforgane 6, 7 der Niederschlagselektroden 2 bzw. Sprühelektroden 3 werden durch entsprechende Antriebsvorrichtungen betrieben. Je nach Staubbeladung wird die Abreinigung in unterschiedlichen Zeitintervallen wiederholt. Beim Stand der Technik sind sowohl für die Niederschlagselektroden-Klopfeinrichtung 5 als auch für die Sprühelektroden-Klopfeinrichtung 4 entsprechende Komponenten und Antriebe erforderlich, welche den Aufwand, die Kosten und die Baugröße des Elektrofilters erhöhen.

Fig. 2 zeigt eine schematische Ansicht der Inneneinbauten einer erfindungsgemäßen Ausführung eines Elektrofilters 1, wobei die Antriebsvorrichtung der Niederschlagselektroden-Klopfeinrichtung 5 durch einen entsprechenden Antriebsmotor 11, ein Getriebe 12 und eine entsprechende Antriebswelle 13 gebildet ist. An der Antriebswelle 13 ist mindestens ein Abklopforgan 6, insbesondere mindestens ein Purzelhammer gelagert und wird bei Betätigung der Antriebswelle 13 entsprechend gedreht und zum Klopfen an einen Amboss an den Niederschlagselektroden 2 gezwungen, wobei auch mehrere Niederschlagselektroden 2 über eine Verbindungsschiene 18 zusammengefasst und gemeinsam abgereinigt werden können. Erfindungsgemäß wird nun die Antriebsvorrichtung der Niederschlagselektroden-Klopfeinrichtung 5 mit dem Abklopforgan 7 der Sprühelektroden-Klopfeinrichtung 4 gekoppelt, sodass das Abklopforgan 7 über die Antriebswelle 13 der Niederschlagselektroden-Klopfeinrichtung 5 betätigbar ist.

Im Detail gemäß Fig. 3 ist diese Kopplung näher ersichtlich. Demnach wird die Antriebswelle 13 der Antriebsvorrichtung der Niederschlagselektroden-Klopfeinrichtung 5 beim Abreinigen betätigt und das zugehörige Abklopforgan 6 für die Niederschlagselektroden 2 gedreht und auf den zugehörigen Amboss 8 für die Niederschlagselektroden 2 geschleudert. An der Antriebswelle 13 ist ein isolierter Mitnehmer 14 angeordnet, der das Abklopforgan 7 für die Sprühelektroden-Klopfeinrichtung 4 betätigt. Am isolierten Mitnehmer 14 kann eine Rolle 15 angeordnet sein, die am entsprechend ausgestalteten Abklopforgan 7 abrollt. Dadurch wird das Abklopforgan 7 der Sprühelektroden-Klopfeinrichtung 4 betätigt und gegen einen entsprechenden Amboss 9 an einer mehrere Sprühelektroden-Rahmen 19 zusammenfassenden Verbindungsschiene 17 geschleudert.

Erfindungsgemäß ist also kein eigener Antrieb für die Sprühelektroden-Klopfeinrichtung 4 erforderlich. Das Abklopforgan 7 der Sprühelektroden-Klopfeinrichtung 4 wird über den an der Antriebswelle der Niederschlagselektroden-Klopfeinrichtung 5 angebrachten isolierten Mitnehmer 14 betätigt.

Fig. 4 zeigt eine Ausführungsform eines Rahmens 16, mit dem mehrere Sprühelektroden 3 zusammengefasst werden. Der Rahmen 16 ist im unteren Bereich mit einer Einbuchtung 19 versehen, in welcher die entsprechende Antriebsvorrichtung für die Niederschlagselektroden-Klopfeinrichtung 5 angeordnet werden kann. Dadurch resultiert ein Elektrofilter 1, dessen Außenabmessungen kleiner sind als jene von Elektrofiltern mit konventioneller Abreinigung.

Die vorliegende Erfindung ist insbesondere bei kleineren Elektrofiltern für Biomassefeuerungen im Leistungsbereich 0,3-3MW vorteilhaft.

## Patentansprüche

1. Elektrofilter (1) zum Reinigen staubbeladener Abgase (A) mit mehreren in einem Gehäuse angeordneten Reihen geerdeter Niederschlagselektroden (2) und zwischen den Reihen der Niederschlagselektroden (2) angeordneten, unter negativer Hochspannung stehenden, Sprühelektroden (3), wobei den Niederschlagselektroden (2) und den Sprühelektroden (3) Klopfeinrichtungen (4, 5) mit jeweils zumindest einem Abklopforgan (6, 7) zum zeitweisen Abklopfen des Staubes von den Niederschlagselektroden (2) und den Sprühelektroden (3) zugeordnet sind, und die Niederschlagselektroden-Klopfeinrichtung (5) eine Antriebsvorrichtung für das zumindest eine Abklopforgan (6) der Niederschlagselektroden-Klopfeinrichtung (5) aufweist, wobei die Sprühelektroden-Klopfeinrichtung (4) mit der Antriebsvorrichtung der Niederschlagselektroden-Klopfeinrichtung (5) gekoppelt ist, sodass das zumindest eine Abklopforgan (7) der Sprühelektroden-Klopfeinrichtung (4) durch die Antriebsvorrichtung der Niederschlagselektroden-Klopfeinrichtung (5) betätigbar ist, **dadurch gekennzeichnet, dass** die Antriebsvorrichtung der Niederschlagselektroden-Klopfeinrichtung (5) über zumindest einen isolierten Mitnehmer (14) mit dem zumindest einen Abklopforgan (7) der Sprühelektroden-Klopfeinrichtung gekoppelt ist.

2. Elektrofilter (1) nach Anspruch 1, **dadurch gekennzeichnet, dass** die Antriebsvorrichtung der Niederschlagselektroden-Klopfeinrichtung (5) eine mit einem Antriebsmotor (11) und einem zugehörigen Getriebe (12) verbundene Antriebswelle (13) umfasst, an welcher Antriebswelle (13) das zumindest eine Abklopforgan (6) der Niederschlagselektroden-Klopfeinrichtung (5) angeordnet ist.

3. Elektrofilter (1) nach Anspruch 2, **dadurch gekennzeichnet, dass** jeder isolierte Mitnehmer (14) an der Antriebswelle (13) der Niederschlagselektroden-Klopfeinrichtung (5) angeordnet ist und durch die Bewegung der Antriebswelle (13) der Niederschlagselektroden-Klopfeinrichtung (5) mitnehmbar ist, und über den Mitnehmer (14) das zumindest eine Abklopforgan (7) der Sprühelektroden-Klopfeinrichtung (4) betätigbar ist.

4. Elektrofilter (1) nach Anspruch 3, **dadurch gekennzeichnet, dass** an der Antriebswelle (13) der Niederschlagselektroden-Klopfeinrichtung (5) ein Positionsgeber angeordnet ist, sodass die Antriebswelle (13) und jeder daran angeordnete Mitnehmer (14) nach Beendigung eines Abreinigungsvorgangs in eine definierte Ausgangsstellung bringbar ist.

5. Elektrofilter (1) nach Anspruch 3 oder 4, **dadurch gekennzeichnet, dass** am freien Ende jedes Mitnehmers (14) eine Mitnahmevorrichtung, beispielsweise eine drehbar gelagerte Rolle (15), angeordnet ist, welche beim Kontakt mit dem zumindest einen Abklopforgan (7) der Sprühelektroden-Klopfeinrichtung (4) in Drehung versetzbar ist.

6. Elektrofilter (1) nach einem der Ansprüche 1 bis 5, **dadurch gekennzeichnet, dass** mehrere Niederschlagselektroden (2) beispielsweise über eine Verbindungsschiene (18) miteinander verbunden sind, wobei an dem Verbund mehrerer Niederschlagselektroden (2) für jedes Abklopforgan (6) der Niederschlagselektroden-Klopfeinrichtung (5) ein Amboss (8) angeordnet ist.

7. Elektrofilter (1) nach einem der Ansprüche 1 bis 6, **dadurch gekennzeichnet, dass** mehrere Sprühelektroden (3) über zumindest einen Rahmen (16) und mehrere Sprühelektroden-Rahmen (16) über zumindest eine Verbindungsschiene (17) miteinander verbunden sind, wobei an zumindest einem Sprühelektroden-Rahmen (16) oder zumindest einer Verbindungsschiene (17) für jedes Abklopforgan (7) der Sprühelektroden-Klopfeinrichtung (4) ein Amboss (9) angeordnet ist.

8. Elektrofilter (1) nach Anspruch 7, **dadurch gekennzeichnet, dass** jeder Sprühelektroden-Rahmen (16) im Bereich der Sprühelektroden-Klopfeinrichtung (4) eine Einbuchtung (19) aufweist.

9. Elektrofilter (1) nach Anspruch 8, **dadurch gekennzeichnet, dass** die Sprühelektroden-Klopfeinrichtung (4) im unteren Bereich der Sprühelektroden-Rahmen (16) angeordnet ist, und die Sprühelektroden-Rahmen (16) in diesem unteren Bereich zusammenlaufend ausgebildet sind.

## Claims

1. An electric filter (1) for cleaning dust-laden waste gases (A), comprising a plurality of rows of grounded collecting electrodes (2) arranged in a housing, and discharge electrodes (3) arranged between the rows of the collecting electrodes (2) and being under negative high voltage, wherein knocking means (4, 5), each comprising at least one knocking member (6, 7) for periodically knocking the dust off the collecting electrodes (2) and the discharge electrodes (3), are assigned to the collecting electrodes (2) and the discharge electrodes (3), and wherein the collecting electrode knocking means (5) comprises a drive device for the at least one knocking member (6) of the collecting electrode knocking means (5), wherein the discharge electrode knocking means (4) is coupled with the drive device of the collecting electrode knocking means (5), so that the at least one knocking member (7) of the discharge electrode knocking means (4) is adapted to be actuated by the drive device of the collecting electrode knocking means (5), **characterized in that** the drive device of the collecting electrode knocking means (5) is coupled with the at least one knocking member (7) of the discharge electrode knocking means via at least one insulated actuator (14).

2. The electric filter (1) according to claim 1, **characterized in that** the drive device of the collecting electrode knocking means (5) comprises a drive shaft (13) connected with a drive motor (11) and a pertinent gear mechanism (12), at which drive shaft (13) the at least one knocking member (6) of the collecting electrode knocking means (5) is arranged.

3. The electric filter (1) according to claim 2, **characterized in that** each insulated actuator (14) is arranged at the drive shaft (13) of the collecting electrode knocking means (5) and is adapted to be taken along by the movement of the drive shaft (13) of the collecting electrode knocking means (5), and that the at least one knocking member (7) of the discharge electrode knocking means (4) is adapted to be actuated via the actuator (14).

4. The electric filter (1) according to claim 3, **characterized in that** a position generator is arranged at the drive shaft (13) of the collecting electrode knocking means (5), so that the drive shaft (13) and each actuator (14) arranged thereon is adapted to be taken to a defined starting position after the completion of a cleaning process.

5. The electric filter (1) according to claims 3 or 4, **characterized in that** an entrainment device, for instance, a rotatably mounted roller (15), is arranged at the free end of each actuator (14), which is adapted to be rotated on contact with the at lest one knocking member (7) of the discharge electrode knocking means (4).

6. The electric filter (1) according to any of claims 1 to 5, **characterized in that** a plurality of collecting electrodes (2) are connected with each other, for instance, through a connector bar (18), wherein an anvil (8) for each knocking member (6) of the collecting electrode knocking means (5) is arranged at the combination of a plurality of collecting electrodes (2).

7. The electric filter (1) according to any of claims 1 to 6, **characterized in that** a plurality of discharge electrodes (3) are connected via at least one frame (16), and a plurality of discharge electrode frames (16) are connected with each other via at least one connector bar (17), wherein an anvil (9) for each knocking member (7) of the discharge electrode knocking means (4) is arranged on at least one discharge electrode frame (16) or at least one connector bar (17).

8. The electric filter (1) according to claim 7, **characterized in that** each discharge electrode frame (16) comprises an indentation (19) in the region of the discharge electrode knocking means (4).

9. The electric filter (1) according to claim 8, **characterized in that** the discharge electrode knocking means (4) is arranged in the lower region of the discharge electrode frame (16), and the discharge electrode frames (16) are designed to converge in this lower region.

## Revendications

1. Electrofiltre (1) servant à nettoyer des effluents gazeux (A) chargés de poussière, comprenant plusieurs rangées, disposées dans un boîtier, d'électrodes de dépôt (2) mises à la terre, et des électrodes d'émission (3) disposées entre les rangées des électrodes de dépôt (2) et sous haute tension négative, sachant que des systèmes de percussion (4, 5) dotés respectivement d'au moins un organe de percussion (6, 7) pour frapper de manière intermittente la poussière des électrodes de dépôt (2) et des électrodes d'émission (3) sont associés aux électrodes de dépôt (2) et aux électrodes d'émission (3) et que le système de percussion (5) des électrodes de dépôt présente un dispositif d'entraînement pour l'organe de percussion (6) au moins au nombre de un du système de percussion (5) des électrodes de dépôt, sachant que le système de percussion (4) des électrodes d'émission est couplé au dispositif d'entraînement du système de percussion (5) des électrodes de dépôt de sorte que l'organe de percussion (7) au moins au nombre de un du système de percussion (4) des électrodes d'émission peut être actionné par le dispositif d'entraînement du système de percussion (5) des électrodes de dépôt, **caractérisé en ce que** le dispositif d'entraînement du système de percussion (5) des électrodes de dépôt est couplé par l'intermédiaire d'au moins un entraîneur(14) isolé à l'organe de percussion (7) au moins au nombre de un du système de percussion des électrodes d'émission.

2. Electrofiltre (1) selon la revendication 1, **caractérisé en ce que** le dispositif d'entraînement du système de percussion (5) des électrodes de dépôt comprend un arbre d'entraînement (13) relié à un moteur d'entraînement (11) et à un mécanisme de transmission (12) associé, au niveau duquel arbre d'entraînement (13) est disposé l'organe de percussion (6) au moins au nombre de un du système de percussion (5) des électrodes de dépôt.

3. Electrofiltre (1) selon la revendication 2, **caractérisé en ce que** chaque entraîneur (14) isolé est disposé au niveau de l'arbre d'entraînement (13) du système de percussion (5) des électrodes de dépôt et peut être entraîné par le mouvement de l'arbre d'entraînement (13) du système de percussion (5) des électrodes de dépôt, et **en ce que** l'organe de percussion (7) au moins au nombre de un du système de percussion (4) des électrodes d'émission peut être actionné par l'intermédiaire de l'entraîneur (14).

4. Electrofiltre (1) selon la revendication 3, **caractérisé en ce qu'**un capteur de position est disposé au niveau de l'arbre d'entraînement (13) du système de percussion (5) des électrodes de dépôt de sorte que l'arbre d'entraînement (13) et chaque entraîneur (14) disposé sur ce dernier peuvent être amenés dans une position de départ définie à l'issue de l'opération de nettoyage.

5. Electrofiltre (1) selon la revendication 3 ou 4, **caractérisé en ce qu'**est disposé, au niveau de l'extrémité libre de chaque entraîneur (14), un dispositif d'entraînement, par exemple un galet (15) logé de manière à pouvoir tourner, lequel peut être amené en rotation au contact de l'organe de percussion (7) au moins au nombre de un du système de percussion (4) des électrodes d'émission.

6. Electrofiltre (1) selon l'une quelconque des revendications 1 à 5, **caractérisé en ce que** plusieurs électrodes de dépôt (2) sont reliées les unes aux autres par exemple par l'intermédiaire d'un rail de liaison (18), sachant qu'un berceau de sertissage (8) est disposé au niveau du raccordement de plusieurs électrodes de dépôt (2) pour chaque organe de percussion (6) du système de percussion (5) des électrodes de dépôt.

7. Electrofiltre (1) selon l'une quelconque des revendications 1 à 6, **caractérisé en ce que** plusieurs électrodes d'émission (3) sont reliées les unes aux autres sur au moins un cadre (16) et sur plusieurs cadres (16) des électrodes d'émission par l'intermédiaire d'au moins un rail de liaison (17), sachant qu'est disposé au niveau au moins d'un cadre (16) des électrodes d'émission ou d'au moins un rail de liaison (17) pour chaque organe de percussion (7) du système de percussion (4) des électrodes d'émission, un berceau de sertissage (9).

8. Electrofiltre (1) selon la revendication 7, **caractérisé en ce que** chaque cadre (16) des électrodes d'émission présente dans la zone du système de percussion (4) des électrodes d'émission un retrait (19).

9. Electrofiltre (1) selon la revendication 8, **caractérisé en ce que** le système de percussion (4) des électrodes d'émission est disposé dans la zone inférieure du cadre (16) des électrodes d'émission, et **en ce que** les cadres (16) des électrodes d'émission sont réalisés dans ladite zone inférieure de manière convergente.
